# EUROPÄISCHE PATENTSCHRIFT

(11) **EP 2 672 171 B1**
(45) Veröffentlichungstag und Bekanntmachung des Hinweises auf die Patenterteilung: **09.09.2015**
(21) Anmeldenummer: 13169325.1
(22) Anmeldetag: 27.05.2013
(51) Int. Cl.: F21V 7/00, F21V 13/10, F21V 13/02, F21V 13/04, F21V 17/10, F21Y 103/00, F21S 8/04, F21V 21/02

(54) **Leuchte, insbesondere für ein Lichtband**
Light, in particular for a light ribbon
Lampe, notamment pour une bande lumineuse

(30) Priorität: 04.06.2012 DE 102012209345
(43) Veröffentlichungstag der Anmeldung: 11.12.2013
(73) Patentinhaber: RIDI Leuchten GmbH, 72417 Jungingen (DE)
(72) Erfinder: Krajka, Michael, 72474 Winterlingen (DE); Mania, Dirk, 72379 Hechingen-Stetten (DE)
(74) Vertreter: BRP Renaud & Partner mbB Rechtsanwälte Patentanwälte Steuerberater

(56) Entgegenhaltungen:
- WO-A2-2007/088036
- DE-A1-102010 041 478
- DE-U1- 9 307 685
- DE-U1- 9 320 823

## Beschreibung

Die vorliegende Erfindung betrifft eine Leuchte, insbesondere für ein Lichtband.

Als Lichtband wird bspw. eine bandartige Aneinanderreihung von einzelnen, in der Regel geradlinigen Leuchten bezeichnet. Dazu kann ein solches Lichtband bspw. eine Länge von mehr als 3 Metern aufweisen. Innerhalb eines solchen Lichtbandes kann auch die Verkabelung für die Versorgung von Leuchtmitteln der einzelnen Leuchten vorgesehen sein.

Eine Leuchte für ein solches Lichtband, die auch als Lichtbandleuchte bezeichnet werden kann, weist üblicherweise ein sich in eine Längsrichtung erstreckendes Tragprofil auf, welches an einer Wand oder Decke montiert werden kann. An dem Tragprofil ist ein Geräteträger befestigt, an welchem wiederum ein Leuchtmittel angebracht ist. Ein solches rohrförmiges Leuchtmittel strahlt dann Licht radial von dem Leuchtmittel ab. Häufig kommen Leuchtstoffröhren oder andere rohrförmige Leuchtmittel zum Einsatz.

Um nun einen bestimmten räumlichen Bereich mit dem von dem Leuchtmittel erzeugten Licht gezielt auszuleuchten, kann eine solche Leuchte üblicherweise einen an dem Geräteträger angebrachten Reflektor aufweisen, welcher das auf ihn treffende Licht in wohldefinierter Weise reflektiert. Mittels eines solchen Reflektors kann also das, insbesondere im Wesentlichen gleichmäßig radial, von dem Leuchtmittel abgestrahlte Licht mittels Reflexion in einen bestimmten räumlichen Bereich umgelenkt werden, sodass dieser Bereich besonders gut ausgeleuchtet wird, während andere räumliche Bereiche mittels des Reflektors "abgeblendet" werden.

Ein derartiger Reflektor bietet sich insbesondere dann an, wenn das Lichtband in der Art einer Deckenbeleuchtung für einen Raum zum Einsatz kommt, wobei in einem montierten Zustand des Lichtbandes der von dem Leuchtmittel nach oben abgestrahlte Anteil des von diesem erzeugten Lichtes mittels des Reflektors reflektiert und somit wieder im Wesentlichen nach unten abgestrahlt wird, sodass der räumliche Bereich unterhalb der als Deckenbeleuchtung fungierenden Leuchte effektiv und möglichst vollständig ausgeleuchtet wird.

Eine optimiert Ausleuchtung mittels einer Leuchte kann durch die Bereitstellung eines Diffusors erzielt werden, mittels welchem für eine sogenannte Längs-Entblendung des von dem Leuchtmittel abgestrahlten Lichts in eine Haupt-Abstrahlrichtung gesorgt werden kann. Problematisch ist jedoch in diesem Fall häufig eine optimale räumliche Anordnung des Diffusors in der Leuchte, insbesondere relativ zu dem Reflektor und zu dem Leuchtmittel, im Zusammenhang mit einer präzisen und mechanisch stabilen Befestigung des Diffusors an dem Reflektor. Insbesondere kann eine relativ nahe Anordnung von Diffusor und Reflektor zueinander und auch relativ zu dem Leuchtmittel der Leuchte dazu führen, dass aufgrund des damit verbunden relativ geringen Zwischenraums zwischen diesen Komponenten eine störende Wärmeentwicklung in diesem Bereich auftreten kann, welche wiederum eine unerwünschte Reduzierung der Lebensdauer ein oder mehrerer der Komponenten der Leuchte zur Folge haben kann.

Die DE 9 320 823 U1 offenbart eine Leuchte mit einem Tragprofil, an welchem ein Geräteträger befestigt ist. Am Geräteträger sind ein Leuchtmittel und wenigstens ein Reflektor angebracht, welcher in einem Reflektor-Querschnittsprofil eine Basiswand und zwei von der Basiswand abstehende Seitenwände aufweist.

Die DE 10 2010 041478 A1 offenbart eine Leuchte, bei welcher ein Leuchtmittel direkt an einem Geräteträger befestigt wird.

Die DE 9 307 685 U1 offenbart eine Deckenleuchte mit einem Diffusor, der mittels eines Befestigungselements lösbar am Reflektor befestigt werden kann. Die Befestigung des Befestigungselements erfolgt an einem Befestigungsabschnitt des Reflektors, der den Seitenwänden des Reflektors entspricht.

Die WO 2007/088036 A2 beschreibt eine Leuchte mit einem kastenförmigen Leuchten-Gehäuse und einem Lichtaustrittselement, welches als Diffusor aufgefasst werden kann.

Es ist eine Aufgabe der vorliegenden Erfindung, eine verbesserte Ausführungsform für eine Leuchte bereitzustellen, bei der o. g. Nachteile beseitigt oder zumindest reduziert sind.

Oben genannte Aufgabe wird gelöst durch eine Leuchte gemäß dem unabhängigen Anspruch. Bevorzugte Ausführungsformen sind Gegenstand der abhängigen Ansprüche.

Die Erfindung beruht auf dem allgemeinen Gedanken, den wenigstens einen Diffusor mittels wenigstens eines Befestigungselements beabstandet vom Reflektor anzuordnen und lösbar an dem Reflektor zu befestigen. Mittels der erfindungsgemäßen vom Reflektor beabstandeten Anordnung des Diffusors kann dieser zum einen in optimaler Weise als Diffusor wirken, d. h. auf diesen treffendes, von dem Leuchtmittel erzeugtes Licht im Sinne eines Diffusors streuen, was zu einer verbesserten Abstrahlungscharakteristik der erfindungsgemäßen Leuchte führt; gleichzeitig ist mittels des Befestigungselements eine mechanisch stabile Befestigung des Diffusors an dem Reflektor sichergestellt.

Insbesondere lässt sich der Diffusor mittels des Befestigungselements auf einfache Weise gegen eine unerwünschte Axialbewegung relativ zu dem Reflektor sichern. Das Befestigungselement übernimmt also gleichzeitig die Aufgabe einer Axialsicherung für den Diffusor. Schließlich kann der Diffusor aufgrund dessen lösbarer Befestigung an dem Reflektor mittels des Befestigungselements auf einfache Weise wieder von dem Reflektor entfernt werden, was bspw. erforderlich sein kann, wenn ein defektes Leuchtmittel ausgetauscht werden soll. In einem nicht an dem Reflektor montierten Zustand des Befestigungselements (und damit auch des Diffusors) kann ein Werker also komfortabel auf das an dem Geräteträger angebrachte Leuchtmittel zugreifen und dieses bei Bedarf austauschen. Diese einfache Zugänglichkeit ist generell auch für an die Leuchte, insbesondere an dem Leuchtmittel oder dem Geräteträger, durchzuführende Wartungs- oder Reinigungsarbeiten von Vorteil.

Ein weiterer positiver Effekt der erfindungsgemäßen Anordnungsgeometrie von Reflektor und Diffusor und deren Verbindung mittels eines Befestigungselements besteht darin, dass die von dem Leuchtmittel erzeugte Wärme sich nicht in einem relativ kleinen Volumen innerhalb des Reflektors aufstaut, sondern sich in dem gesamten Volumen innerhalb des Reflektors verteilen bzw. aufgrund der Beabstandung zwischen Reflektor und Diffusor aus dem Reflektor austreten kann. Auf diese Weise kann eine unerwünschte Reduzierung der maximalen Lebensdauer einzelner Komponenten der Leuchte aufgrund von Überhitzung durch die von dem Leuchtmittel erzeugte Wärme weitgehend vermieden werden.

Erfindungsgemäß ist das Befestigungselement ein aus einem einzigen Draht hergestelltes Drahtformteil. Diese ermöglicht eine sehr kostengünstige Herstellung des Befestigungselements. Zudem kann ein solches Drahtformteil hinsichtlich seiner geometrischen Ausbildung, aber auch hinsichtlich seiner räumlichen Abmessungen auf einfache Weise sehr flexibel an verschiedene Leuchten und damit verbunden an verschiedene Konfigurationen von Leuchtmittel, Reflektor und Diffusor angepasst werden.

In einer bevorzugten Ausführungsform kann das jeweilige Befestigungselement als klammerartiges Federelement ausgebildet sein, welches das Leuchtmittel kontaktlos an zwei gegenüberliegenden Seiten übergreift. Die Ausbildung als klammerartiges Federelement ermöglicht eine Anordnung relativ zu dem Diffusor und dem Reflektor (und gleichzeitig auch relativ zu dem Leuchtmittel) mittels des Befestigungselements in der Art einer "schwebenden Anordnung", d.h. für einen Betrachter, welcher das Befestigungselement nur bei genauerer Betrachtung der Leuchte als solches identifizieren kann, ergibt sich der Eindruck, dass der Diffusor quasi frei im Raum zu "schweben" scheint.

Weiterhin kann aufgrund der Ausbildung des Befestigungselements in der Art einer Klammer dieses auf einfache, aber denn noch sehr flexible Art und Weise sowohl an dem Reflektor als auch an dem Diffusor befestigt werden. Das erfindungsgemäße Befestigungselement ermöglicht eine werkzeugfreie Montage des Diffusors an dem Reflektor, was insbesondere von Vorteil ist, wenn die Leuchte an einer schlecht zugänglichen Stelle, beispielsweise an der Decke eines Raumes o.ä., montiert werden soll.

Durch die Wirkung in der Art einer Feder lässt sich der Befestigungsmechanismus des Befestigungselements sowohl an dem Diffusor als auch dem Reflektor relativ einfach halten, ohne dass dadurch dessen mechanische Stabilität beeinträchtigt wird. Ein technisch besonders aufwändiger und damit bezüglich seiner Herstellungskosten teurer Befestigungsmechanismus wird auf diese Weise überflüssig. Mittels des kontaktlosen Übergreifens ist zudem sichergestellt, dass Beschädigungen des Leuchtmittels, insbesondere wenn das Befestigungselement an dem Reflektor befestigt werden bzw. von diesem entfernt werden soll, vermieden werden.

In einer weiterbildenden Ausführungsform wirkt das Befestigungselement in einem an dem Diffusor und dem Reflektor befestigten Zustand als Axialsicherung des Diffusors relativ zu dem Reflektor. Dies ermöglicht eine Fixierung des Befestigungselements am Reflektor und am Diffusor, derart, dass unerwünschte freie Axialbewegungen weitgehend unterbunden sind.

Zudem weist ein aus einem solchen Draht hergestelltes Drahtformteil automatisch die für ein Federelement erforderlichen federelastischen Eigenschaften auf, wenn für das Drahtformteil ein geeignetes, federelastisches Drahtmaterial ausgewählt wird. Hierfür bietet sich vorzugsweise ein federelastisches Metall, insbesondere Stahl, an.

Zudem können mittels eines solchen Drahtformteils unerwünschte Verschattungseffekte hinsichtlich des von dem Leuchtmittel abgestrahlten Lichtes minimiert werden, so dass das Befestigungselement für einen Betrachter der Leuchte als quasi "unsichtbar" erscheint.

Erfindungsgemäß ist der Diffusor alsgeradlinige Profilschiene ausgebildet . Die Profilschiene weist ein Diffusor-Querschnittsprofil mit einem sich in der Längsrichtung erstreckenden Diffusor-Basisabschnitt und zwei vom Diffusor-Basisabschnitt seitlich abstehende Diffusor-Schenkel auf. Die Ausbildung als Profilschiene bietet sich insbesondere dann an, wenn die Leuchte im Praxiseinsatz in einer Axialrichtung sich über eine größere räumliche Distanz erstrecken soll. Insbesondere lassen sich dann mehrere Leuchten zur Ausbildung eines Lichtbandes in der Axialrichtung aneinanderreihen.

In einer weiterbildenden Ausführungsform kann daran gedacht sein, dass jeder der beiden Diffusor-Schenkel im Diffusor-Querschnittsprofil jeweils in einem von dem Basisabschnitt abgewandten Randbereich einen nach innen zu dem Diffusor-Basisabschnitt abstehenden Diffusor-Halteabschnitt abweist. Zudem können an dem jeweiligen Diffusor-Halteabschnitt zwei in der Längsrichtung voneinander beabstandet angeordnete Aussparungen zum lösbaren Befestigen des Befestigungselements vorgesehen sein. Um das Befestigungselement dann mechanisch stabil an dem Diffusor-Halteabschnitt befestigen zu können, kann das Befestigungselement jeweils zwei zu den Diffusor-Halteabschnitten des DiffusorElements komplementäre diffusorseitige Befestigungsbügel aufweisen. Diese können in einem an dem Diffusor befestigten Zustand, insbesondere in der Art eines Clip-Verschlusses, jeweils in die Aussparungen eingreifen, also durch die beiden Aussparungen des Diffusor-Halteabschnitts geführt sein und sich in einem Bereich zwischen den beiden Aussparungen an dem jeweiligen Diffusor-Halteabschnitt abstützen. Auf diese Weise lässt sich das Befestigungselement mechanisch stabil an dem Diffusor befestigen, wobei das Befestigungselement gleichzeitig gegen eine unerwünschte axiale Bewegung relativ zu dem Diffusor gesichert ist.

Um die Stabilität und Zuverlässigkeit der mechanischen Befestigung des Befestigungselements an dem Diffusor weiter zu verbessern, können die beiden diffusorseitigen Befestigungsbügel in einem an dem Diffusor befestigten Zustand des Befestigungselements gegen die Halteabschnitte des Diffusor-Schenkel vor gespannt sein. Dies lässt sich mittels einer geeigneten geometrischen Ausbildung der beiden diffusorseitigen Befestigungsbügel realisieren, und zwar vorzugsweise dann, wenn das Befestigungselement ein Drahtformteil ist, so dass es als Federelement wirkt.

Um das Befestigungselement auf einfache Weise an dem Reflektor befestigen zu können, es aber im Bedarfsfall von diesem auch wieder leicht entfernen zu können, kann das Befestigungselement zwei reflektorseitige Befestigungsbügel aufweisen, mittels welchen das Befestigungselement lösbar an dem Reflektor befestigt werden kann. Entsprechend kann die Basiswand des Reflektors zwei zu den reflektorseitigen Befestigungsbügeln komplementäre Aussparungen aufweisen, die die reflektorseitigen Befestigungsbügel wenigstens teilweise aufnehmen können.

Um auch eine besonders mechanisch stabile und damit zuverlässige Befestigung des Befestigungselements an dem Reflektor sicher zu stellen, können die zwei reflektorseitigen Befestigungsbügel in einer besonders bevorzugten Ausführungsform in einem in den Aussparungen der Basiswand aufgenommenen Zustand gegen die Basiswand des Reflektors vorgespannt sein.

Für den Fall, dass das Leuchtmittel der Leuchte ausgetauscht werden soll oder entsprechende Wartungs- oder Reinigungsarbeiten im Bereich des Leuchtmittels, des Reflektors oder des Geräteträgers durchgeführt werden sollen, kann, um eine günstige Zugänglichkeit zu diesen Komponenten der Leuchte für einen Werker zu ermöglichen, das jeweilige Befestigungselement an einem der beiden reflektorseitigen Befestigungsbügel aus der entsprechenden Aussparung der Basiswand des Reflektors aushängbar sein und um den anderen am Reflektor eingehängten reflektorseitigen Befestigungsbügel um eine parallel zur Längsrichtung der Leuchte verlaufende Schwenkachse schwenkbar sein. Dann kann der Diffusor, insbesondere für einen Austausch des Leuchtmittels, um diese durch den wenigstens einen am Reflektor eingehängten reflektorseitigen Befestigungsbügel definierte Schwenkachse verschwenkbar sein. Auf diese Weise kann ein Freiraum geschaffen werden, welcher eine gute Zugänglichkeit eines Werkers zu den o. g. Komponenten, also zum Leuchtmittel, zum Reflektor oder/und zu dem Geräteträger, ermöglicht, ohne dass das Befestigungselement bzw. der Diffusor vollständig von dem Reflektor entfernt werden muss. Ein solcher teilbefestigter Zustand des Befestigungselements an dem Reflektor ermöglicht also die besonders effektive Durchführung von Wartungsarbeiten oder Ähnlichem an der Leuchte. Insbesondere entfallen auf diese Weise komplizierte Demontage- und Wiederanbringungsarbeiten nach Abschluss der Wartungsarbeiten an der Leuchte.

In einer besonders einfachen und damit kostengünstigen herzustellenden Ausführungsform können die beiden diffusorseitigen oder/und reflektorseitigen Befestigungsbügel jeweils integral am Befestigungselement ausgeformt sein.

Zweckmäßigerweise kann daran gedacht sein, dass zwei von der Basiswand abstehenden Seitenwände des Reflektor-Querschnittsprofils jeweils einen von der Basiswand abgewandten Randabschnitt aufweisen, der nach außen, vom Leuchtmittel weg abgewinkelt ist. Auf diese Weise lassen sich von dem Randabschnitt erzeugte Verschattungseffekte, insbesondere eine unerwünschte stufenartiger Schattenwurf, weitgehend oder sogar vollständig vermeiden.

Vorzugsweise können die beiden Seitenwände des Reflektor-Querschnittsprofils bzgl. des Leuchtmittels jeweils ein distales Ende aufweisen, sodass mittels einer die beiden distalen Enden verbindenden Verbindungsgeraden eine Austrittsebene des Reflektors definiert ist. Relativ zu dieser Austrittsebene kann der Diffusor dann in seinem Querschnittsprofils wenigstens teilweise auf einer von dem Leuchtmittel abgewandten Seite der Austrittsebene angeordnet sein. Dies ermöglicht annähernd eine verbesserte Abstrahlungscharakteristik der Leuchte.

Gleichzeitig ist in dem hinsichtlich störender Verschattungseffekte besonders kritischen Bereich innerhalb des Reflektors (also auf der dem Leuchtmittel zugewandten Seite der Austrittsebene) ausschließlich das Befestigungselement angeordnet, welches, insbesondere wenn es als Drahtformteil ausgebildet ist, nur einen geringen räumlichen Bereich beansprucht, sodass unerwünschte Verschattungseffekte aufgrund des Vorhandenseins von Bauelementen innerhalb des Reflektors ebenfalls minimiert werden können.

In einer besonders bevorzugten Ausführungsform können die beiden Diffusor-Schenkel oder/und die Diffusor-Basis des Diffusors jeweils an einer von dem Leuchtmittel abgewandten Seite eine Prismenstruktur aufweisen. Diese Prismenstruktur kann für das durch den Diffusor transmittierte Licht streuend wirken, sodass eine verbesserte Abstrahlungscharakteristik hinsichtlich des von der Leuchte abgestrahlten Lichtes realisiert werden kann.

In einer weiterbildenden Variante kann am Diffusor an einer dem Leuchtmittel zugewandten Seite ein Reflektorelement angeordnet sein. Mittels eines derartigen Reflektorelements kann die Längs-Entblendung der Leuchte verbessert werden, so dass eine unerwünschte Blendwirkung für einen das Leuchtmittel betrachtenden Betrachter stark reduziert wird. Mittels des Reflektorelements kann auf dieses treffendes Licht insbesondere in Richtung des Reflektors der Leuchte oder in Richtung der Diffusor-Schenkel reflektiert werden, sodass der Großteil der von dem Leuchtmittel erzeugten Lichtmenge wenigstens einmal reflektiert wird oder durch den Diffusor transmittiert wird, bevor sie die Leuchte verlässt. Mittels einer derartigen indirekten Beleuchtung wird eine verbesserte Ausleuchtung mittels der erfindungsgemäßen Leuchte möglich.

Um das Reflektorelement nun auf einfache Weise und insbesondere lösbare Weise an dem Diffusor befestigen zu können, kann jeder der beiden Diffusor-Schenkel in dem Querschnittsprofil jeweils in einem dem Basisabschnitt zugewandten Randbereich einen nach innen zu dem Diffusor-Basisabschnitt hervorstehenden nasenartig ausgebildeten Fortsatz aufweisen. Dann kann das Reflektorelement in einem am Diffusor befestigten Zustand mittels der beiden nasenartig ausgebildeten Fortsätze an dem Diffusor-Basisabschnitt, insbesondere in der Art einer Clip-Verbindung, gehalten werden. Hierzu kann das Reflektorelement bevorzugt als sich in der Längsrichtung geradlinig erstreckende Reflektorelement-Profilschiene ausgebildet sein und ein winkelförmiges Querschnittsprofil und zwei in einem vorbestimmten Winkel, insbesondere in einem rechten Winkel, zueinander angeordnete Reflektorelement-Schenkel aufweisen. In dem an dem Diffusor befestigten Zustand können sich die beiden Reflektorelement-Schenkel des Reflektorelements an den beiden nasenartig ausgebildeten Fortsätzen des Diffusor-Basisabschnitts abstützen.

In einer besonders einfach und damit besonders kostengünstig herzustellenden Ausführungsform kann jeder der beiden reflektorseitigen Bügel jeweils über einen äußeren Schenkel mit einem korrespondierenden diffusorseitigen Befestigungsbügel verbunden sein, wobei die beiden diffusorseitigen Befestigungsbügel über einen inneren Schenkel miteinander verbunden sind.

Um eine möglichst verschattungsfreie Abstrahlung des von der Leuchte erzeugten Lichtes sicherzustellen, kann eine quer zur Längsrichtung des Diffusors gemessene Breite des Diffusors weniger als 50%, vorzugsweise weniger als 30%, einer Länge der die Austrittsebene des Reflektors definierenden Verbindungsgeraden betragen, die in einer senkrecht zur Längsrichtung der Leuchte verlaufenden Querschnittsebene liegt.

In einer besonders bevorzugten Ausführungsform kann das Querschnittsprofil des Diffusors mittig auf dieser die Austrittsebene des Reflektors definierenden Verbindungsgeraden angeordnet sein.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch
- Fig. 1: ein Querschnittsprofil einer erfindungsgemäßen Leuchte,
- Fig. 2: eine isometrische Ansicht eines Befestigungsbügels,
- Fig. 3: eine isometrische Ansicht der erfindungsgemäßen Leuchte,
- Fig. 4: eine isometrische Ansicht einer Variante der erfindungsgemäßen Leuchte,
- Fig. 5: eine isometrische Ansicht eines Reflektors,
- Fig. 6: eine Querschnittsansicht der Leuchte mit einem nur teilweise an dem Reflektor befestigten Befestigungselement.

In der Fig. 1 ist eine erfindungsgemäße Leuchte in einem Querschnittsprofil gezeigt und mit 1 bezeichnet. Die Leuchte 1 umfasst ein sich in eine Längsrichtung L erstreckendes geradliniges Tragprofil 2 zur Montage an einer Wand oder Decke und einen an dem Tragprofil 2 befestigten geradlinigen Geräteträger 3. Die Leuchte 1 umfasst ferner ein an dem Geräteträger 3 angebrachtes Leuchtmittel 4 und einen an dem Geräteträger 3 angebrachten Reflektor 5. Der Reflektor 5 weist in dem in der Fig. 1 gezeigten Querschnittsprofil eine Basiswand 6 und zwei von der Basiswand 6 abstehende Seitenwände 7 auf. Die Basiswand 6 ist vorzugsweise eben ausgebildet, während die Seitenwände 7 wie in der Fig. 1 gezeigt vorzugsweise gekrümmt ausgebildet sein können. Grundsätzlich sind aber auch andere Geometrien sowohl für die Basiswand 6 als auch für die Seitenwände 7 vorstellbar. Die Leuchte 1 umfasst ferner einen geradlinigen Diffusor 8, der beabstandet von dem Reflektor 5 angeordnet ist. Der Diffusor 8 ist mittels wenigstens eines Befestigungselements 9 lösbar an dem Reflektor 5 befestigt.

Die beiden Seitenwände 7 des Reflektor-Querschnittsprofils weisen bzgl. des geradlinigen Leuchtmittels 4 jeweils ein distales Ende 33 auf, so dass mittels einer die beiden distalen Enden 33 verbindenden Verbindungsgeraden V eine Austrittsebene 27 des Reflektors 5 definiert ist. Relativ zu dieser Austrittsebene 27 ist der Diffusor 8 in dem Querschnittsprofil wenigstens teilweise auf einer von dem Leuchtmittel 4 abgewandten Seite der Austrittsebene 27 angeordnet, was im Wesentlichen eine weitwinklige Abstrahlungscharakteristik der Leuchte 1 hinsichtlich des von dem Leuchtmittel 4 abgestrahlten Lichtes ermöglicht. Gleichzeitig ist in dem hinsichtlich störender Verschattungseffekte besonders relevanten Bereich 26 innerhalb des Reflektors (also auf der dem Leuchtmittel zugewandten Seite der Austrittsebene 27) neben dem Leuchtmittel 4 ausschließlich das Befestigungselement 9 angeordnet, welches nur einen geringen räumlichen Bereich in Anspruch nimmt, sodass unerwünschte Verschattungseffekte aufgrund des Vorhandenseins von Bauelementen im Bereich 26 des Reflektors 5 nahezu ausgeschlossen werden können.

In dem Querschnittsprofil des Ausführungsbeispiels ist der Diffusors 8 mittig auf der die Austrittsebene 27 des Reflektors 5 definierenden Verbindungsgeraden V angeordnet, in Varianten sind jedoch auf andere Positionen auf der Verbindungsgeraden V vorstellbar.

Um eine möglichst verschattungsfreie Abstrahlung des von dem Leuchte 1 erzeugten Lichtes zu erzielen, kann eine quer zur Längsrichtung des Diffusors 8 gemessene Breite B des Diffusors 8 weniger als 50%, vorzugsweise weniger als 30%, einer Länge A der die Austrittsebene 27 des Reflektors 5 definierenden Verbindungsgeraden V betragen, die in einer senkrecht zur Längsrichtung der Leuchte 1 verlaufenden Querschnittsebene liegt.

Das Befestigungselement 9 übergreift das Leuchtmittel 4 wie in der Fig. 1 gezeigt kontaktlos an zwei gegenüberliegenden Seiten S₁, S₂. Hierfür kann es als klammerartiges Federelement ausgebildet sein, wie es exemplarisch in der isometrischen Darstellung der Fig. 2 gezeigt ist. Betrachtet man diese Darstellung, so erkennt man des Weiteren, dass das Befestigungselement 9 ein aus einem einzigen Draht hergestelltes Drahtformteil 10 ist. Ein solches Drahtformteil 10 ist vorzugsweise aus einem federelastischen Metall wie bspw. Stahl hergestellt, da es auf diese Weise automatisch die erforderlichen federelastischen Eigenschaften besitzt, um auch als Federelement wirken zu können.

Aus der Darstellung der Fig. 2 lässt sich ferner entnehmen, dass das Befestigungselement 9 in der Art einer Klammer ausgebildet ist. Das Befestigungselement 9 weist hierzu zwei diffusorseitige Befestigungsbügel 11, 12 auf, mittels welcher sich das Befestigungselement 9 in der Art eines Clip-Verschlusses an dem Diffusor 8 befestigen lässt. Die Ausbildung in der Art einer Klammer lässt das Befestigungselement 9 für einen Betrachter nahezu unsichtbar erscheinen.

Ein wesentlicher vorteilhafter Effekt der in der Figur 1 gezeigten Anordnungsgeometrie besteht darin, dass die vom Leuchtmittel 4 abgestrahlte Wärme sich in dem Volumen im Bereich 26 verteilen kann. Die Wahrscheinlichkeit einer Reduzierung der Lebensdauer einzelner Komponenten der Leuchte 1 aufgrund von Überhitzungseffekten durch die von dem Leuchtmittel 4 erzeugte Wärme ist in dem erfindungsgemäßen Leuchte 1 stark reduziert.

Wie in Darstellung der Fig. 3 gezeigt, kann der Diffusor 8 als, insbesondere geradlinige, Profilschiene 13 ausgebildet sein, wobei der Diffusor-Querschnittsprofil einen sich in der Längsrichtung L erstreckenden Diffusor-Basisabschnitt (vgl. auch Fig. 1) und zwei vom Diffusor-Basisabschnitt 14 seitlich abstehende Diffusor-Schenkel 15, 16 aufweist. Jeder der beiden Diffusor-Schenkel 15, 16 weist im Diffusor-Querschnittsprofil jeweils in einem von dem Diffusor-Basisabschnitt 14 abgewandten Randbereich einen nach innen zu dem Diffusor-Basisabschnitt 14 hin abstehenden Diffusor-Halteabschnitt 17 bzw. 18 auf.

Aus der Darstellung der Fig. 3 entnimmt man ferner, dass an dem Diffusor-Halteabschnitt 17, 18 jeweils zwei in der Längsrichtung voneinander beabstandet angeordnete Aussparungen 19, 20 angeordnet sind, mittels welchen das Befestigungselement 9 lösbar an dem Diffusor 8 befestigt werden kann. In einem an dem Diffusor 8 befestigten Zustand sind die beiden diffusorseitigen Befestigungsbügel 11, 12 durch die Aussparungen 19, 20 der Diffusor-Halteabschnitte 17, 18 geführt, sodass sich die diffusorseitigen Befestigungsbügel 11, 12 abschnittsweise an dem Diffusor-Halteabschnitt 17, 18 abstützen können.

Um eine stabile Fixierung des Befestigungselements 9 an dem Diffusor 8 sicher stellen zu können, können die diffusorseitigen Befestigungsbügel 11, 12 des Befestigungselements 9 gegen die Diffusor-Halteabschnitte 17, 18 des Diffusors 8 vorgespannt sein. Um nun das Befestigungselement 9 von dem Diffusor 8 zu trennen, können die diffusorseitigen Befestigungsbügel 11, 12 einfach entgegen einer Vorspannkraft zusammengedrückt werden und in diesem zusammengedrückten Zustand, in welchem die diffusorseitigen Befestigungsbügel 11, 12 sich nicht mehr an den Diffusor-Halteabschnitten 17, 18 der Diffusor-Schenkel 15, 16 abstützen und auch nicht mehr durch die Aussparungen 19, 20 geführt werden, vom Diffusor 8 getrennt werden.

Es ist klar, dass in den Varianten auch zahlreiche andere technische Realisierungsmöglichkeiten zur Befestigung des Befestigungselements 9 an dem Diffusor 8 vorstellbar sind. Mittels der in der Fig. 3 gezeigten Variante ist eine besonders stabile und zuverlässige Axialsicherung des Diffusors 8 relativ zu dem Befestigungselement 9 realisiert. Insbesondere kann der Diffusor 8 mittels des erfindungsgemäßen Befestigungselements 9 werkzeugfrei an dem Reflektor 5 befestigt werden, was einen beispielsweise bei einem Austausch des Leuchtmittels 4 erforderlichen Demontagevorgang des Diffusors 8 erheblich erleichtert.

Um nun das Befestigungselement 9 auch an dem Reflektor 5 mechanisch stabil befestigen zu können, kann auch das Befestigungselement 9 zwei reflektorseitige Befestigungsbügel 21, 22 zur lösbaren Befestigung des Befestigungselements 9 an dem Reflektor 5 aufweisen.

Entsprechend kann die Basiswand 6 des Reflektors 5 wie in der Darstellung der Figur 5 gezeigt zu den zwei reflektorseitigen Befestigungsbügeln 21, 22 komplementäre Öffnungen 36, bspw. in Form von Schlitzen, aufweisen, welche die reflektorseitigen Befestigungsbügel 21, 22 des Befestigungselements 9 in einem an den Reflektor 5 befestigten Zustand aufnehmen können. Hierzu können die reflektorseitigen Befestigungsbügel 21, 22 wie in der Fig. 3 gezeigt beispielsweise jeweils hakenartig ausgebildet sein, so dass sie sich in die Öffnungen 36 in der Basiswand 6 des Reflektors 5 einhängen lassen. Analog zu den diffusorseitigen Befestigungsbügel 11, 12 können auch die reflektorseitigen Befestigungsbügel 21, 22 gegen die Basiswand 6 des Reflektors 5, insbesondere nach außen, vorgespannt sein, wenn das Befestigungselement 9 an dem Reflektor 5 befestigt ist. Die beiden diffusorseitigen oder/und reflektorseitigen Befestigungsbügel 11, 12, 21, 22 sind jeweils integral am Befestigungselement ausgeformt.

Aus der Darstellung der Figur 2 entnimmt man, dass jeder der beiden reflektor seitigen Bügel 21, 22 des Befestigungselements 9 jeweils über einen äußeren Schenkel 23, 24 mit einem korrespondierenden diffusorseitigen Befestigungsbügel 11, 12 verbunden ist, wobei die beiden diffusorseitigen Befestigungsbügel 11, 12 über einen inneren Schenkel 32 miteinander verbunden sind.

Betrachtet man nun wieder die Darstellung der Fig.1, so erkennt man, dass die zwei von der Basiswand 6 abstehenden Seitenwände 7 des Reflektors 5 jeweils einen von der Basiswand 6 abgewandten Randabschnitt 25 aufweisen, der nach außen, vom Leuchtmittel 4 weg, abgewinkelt ist.

Mittels einer solchen Abwinkelung werden von dem Reflektor erzeugte unerwünschte Abschattungseffekte, und dabei insbesondere die unerwünschte Ausbildung einer ausgeprägten Licht-Schatten-Grenze, vermieden.

Für den Fall, dass das Leuchtmittel 4 der Leuchte 1 ausgetauscht werden soll oder dass entsprechende Wartungs- oder Reinigungsarbeiten im Bereich des Leuchtmittels 4, des Reflektors 5 oder des Geräteträgers 3 durchgeführt werden sollen, ist das Befestigungselement 9 an einem der beiden reflektorseitigen Befestigungsbügel 21 aus der entsprechenden Öffnung 36 (vgl. Figur 5) der Basiswand 6 des Reflektors 5 aushängbar und um den anderen am Reflektor 5 eingehängten reflektorseitigen Befestigungsbügel 22 schwenkbar. Auf diese Weise kann der Diffusor 8 für einen Austausch des Leuchtmittels 4 um diesen durch am Reflektor 5 eingehängten reflektorseitigen Befestigungsbügel 22 definierte Schwenkachse geschwenkt werden.

Mittels einer solchen Schwenkbarkeit kann auf einfache Weise ein in der Darstellung der Figur 6 mit 37 bezeichneter Freiraum geschaffen werden, welcher eine optimale Zugänglichkeit eines Werkers zu den o. g. Komponenten, also zum Leuchtmittel 4, zum Reflektor 5 oder/und zu dem Geräteträger 3, ermöglicht, ohne dass das Befestigungselement 9 vollständig von dem Reflektor 5 entfernt werden muss. Ein solcher teilbefestigter Zustand des Befestigungselements 9 an dem Reflektor 9 ermöglicht also eine besonders effektive und insbesondere werkzeugfreie Durchführung von Wartungsarbeiten oder Ähnlichem an dem Leuchte 1. Entsprechend entfallen auch komplizierte Demontage- und Wiederanbringungsarbeiten des Befestigungselements 9 nach Abschluss der Wartungsarbeiten an dem Leuchte 1.

Aus der Darstellung der Figur 1 lässt sich ferner entnehmen, dass die beiden Diffusor-Schenkel 15, 16 und der Diffusor-Basisabschnitt 14 des Diffusors 8 jeweils an einer von dem Leuchtmittel 4 abgewandten Seite eine Prismenstruktur 28 aufweisen. Diese Prismenstruktur 28 kann für das durch den Diffusor 8 transmittierte Licht streuend wirken, sodass eine breitwinklige Abstrahlungscharakteristik hinsichtlich des von dem Leuchte 1 abgestrahlten Lichtes erreicht werden kann.

In dem Ausführungsbeispiel gemäß der Figur 1 ist am Diffusor 8 an einer dem Leuchtmittel 4 zugewandten Seite ein Reflektorelement 29 angeordnet. Mittels eines solchen Reflektorelements 29 lässt sich die Längsentblendung in der Leuchte 1 verbessern.

In einer vereinfachten (nicht gezeigten) Variante kann entweder auf das Reflektorelement 29 oder auf die Prismenstruktur 28 im Bereich des Diffusor-Basisabschnitts 14 verzichtet sein.

Um das Reflektorelement 29 nun auf einfache, insbesondere werkzeugfreie, Weise und insbesondere auf lösbare Weise an den Diffusor 8 befestigen zu können, kann jeder der beiden Diffusor-Schenkel 15, 16 in dem Querschnittsprofil jeweils in einem dem Diffusor- Basisabschnitt 14 zugewandten Randbereich einen nach innen zu dem Diffusor-Basisabschnitt 14 hervorstehenden nasenartig ausgebildeten Fortsatz 30 aufweisen, mittels welcher das Reflektorelement 29 an dem Diffusor-Basisabschnitt 14 gehalten sind. In einer Variante können zwischen den Diffusor-Halteabschnitten 17, 18 und dem jeweiligen Fortsatz 30 zusätzliche Blendenelemente 38, 39 (vgl. Fig. 1) angeordnet sein, welche beispielsweise als dünne Blechplatten oder als Farbfolien ausgebildet sein können. Alternativ oder zusätzlich kann auch zwischen den beiden Fortsätzen 30 des Diffusor-Basisabschnitts 14 ein solches zusätzliches Blendenelement 40 befestigt sein, welches ebenfalls als dünne Blechplatte oder als Farbfolie ausgebildet sein kann

Hierzu kann das Reflektorelement 29 wie in der Figur 1 gezeigt als sich in der Längsrichtung erstreckende Reflektorelement-Profilschiene ausgebildet sein und ein winkelförmiges Querschnittsprofil und zwei in einem vorbestimmten Winkel, insbesondere in einem rechten Winkel, zueinander angeordnete Reflektorelement-Schenkel 31 aufweisen. Die beiden Reflektorelement-Schenkel 31 stützen sich an den beiden nasenartig ausgebildeten Fortsätzen 30 des Diffusor-Basisabschnitts 14 ab.

In der Figur 4 ist eine Variante der Leuchte 1 in einer isometrischen Teilansicht dargestellt. Betrachtet man den Reflektor 5 näher, so erkennt man, dass die beiden Seitenwände 7 jeweils in einem bezüglich der Längsrichtung L vorderen axialen Randabschnitt 34 eine Perforation 35 aufweisen. Mittels einer derartigen Perforation kann im Bereich des vorderen axialen Randabschnitts 34 Licht teilweise transmittiert werden, was in dem axialen Randbereich 23 hinsichtlich der Abstrahlungscharakteristik für einen verbesserten Lichtintensitäts-Übergang sorgt. Entsprechendes gilt mutatis mutandis für einen hinteren axialen Randbereich der Seitenwände 7 (nicht gezeigt). In einer weiteren Variante kann sich die-Perforation 35 in der Längsrichtung L der Leuchte 1 auch über die jeweilige gesamte Seitenwand 7 hinweg erstrecken.

## Patentansprüche

1. Leuchte (1),
- mit einem sich in eine Längsrichtung (L) erstreckenden Tragprofil (2) zur Montage an einer Wand oder Decke,
- mit wenigstens einem an dem Tragprofil (2) befestigten Geräteträger (3),
- mit wenigstens einem an dem Geräteträger (3) angebrachten Leuchtmittel (4),
- mit wenigstens einem an dem Geräteträger (3) angebrachten Reflektor (5), welcher in einem Reflektor-Querschnittsprofil eine Basiswand (6) und zwei, vorzugsweise gekrümmt, von der Basiswand (6) abstehende Seitenwände (7) aufweist,
- mit wenigstens einem beabstandet vom Reflektor (5) angeordneten Diffusor (8),
- wobei der Diffusor (8) als Profilschiene ausgebildet ist, deren Diffusor-Querschnittstprofil einen sich in der Längsrichtung (L) erstreckenden Diffusor-Basisabschnitt (14) und zwei vom Diffusor-Basisabschnitt (14) seitlich abstehende Diffusor-Schenkel (15, 16) aufweist,
- wobei der Diffusor (8) mittels wenigstens eines Befestigungselements (9) lösbar an der Basiswand (6) des Reflektors (5) befestigt ist,
**dadurch gekennzeichnet, dass**
das jeweilige Befestigungselement (9) ein aus einem einzigen Draht hergestelltes Drahtformteil (10) ist.

2. Leuchte (1) nach Anspruch 1,
**dadurch gekennzeichnet, dass**
das jeweilige Befestigungselement (9) als klammerartiges Federelement ausgebildet ist, welches das Leuchtmittel (4) kontaktlos an zwei gegenüberliegenden Seiten übergreift.

3. Leuchte (1) nach Anspruch 1 oder 2,
**dadurch gekennzeichnet, dass**
das jeweilige Befestigungselement (9) in einem an dem Diffusor (8) und dem Reflektor (5) befestigten Zustand als Axialsicherung für den Diffusor (8) relativ zu dem Reflektor (5) wirkt.

4. Leuchte (1) nach einem der vorhergehenden Ansprüche,
**dadurch gekennzeichnet, dass**
das jeweilige Befestigungselement (9) aus einem federelastischen Metall, insbesondere aus Stahl, hergestellt ist.

5. Leuchte (1) nach einem der vorhergehenden Ansprüche,
**dadurch gekennzeichnet, dass**
- jeder der beiden Diffusor-Schenkel (15, 16) im Diffusor-Querschnittsprofil jeweils in einem von dem Diffusor-Basisabschnitt (14) abgewandten Randbereich einen nach innen zu dem Diffusor-Basisabschnitt (14) hin abstehenden Diffusor-Halteabschnitt (17, 18) aufweist,
- an dem jeweiligen Diffusor-Halteabschnitt (17, 18) zwei in der Längsrichtung (L) voneinander beabstandet angeordnete Aussparungen (19, 20) zum lösbaren Befestigen des Befestigungselements (9) vorgesehen sind,
- das Befestigungselement (9) jeweils zwei zu den Diffusor-Halteabschnitten (17, 18) des Diffusors (8) komplementäre diffusorseitige Befestigungsbügel (11, 12) aufweist, welche in einem befestigten Zustand jeweils durch die beiden Aussparungen (19, 20) des Diffusor-Halteabschnitts geführt sind und sich in einem Bereich zwischen den beiden Aussparungen an dem jeweiligen Diffusor-Halteabschnitt (17, 18) abstützen.

6. Leuchte (1) nach Anspruch 5,
**dadurch gekennzeichnet, dass**
die beiden diffusorseitigen Befestigungsbügel (11, 12) in einem an dem Diffusor (8) befestigten Zustand des Befestigungselements (9) gegen die Diffusor-Halteabschnitte (17, 18) der Diffusor-Schenkel (15, 16) vorgespannt sind.

7. Leuchte (1) nach einem der vorhergehenden Ansprüche,
**dadurch gekennzeichnet, dass**
- das Befestigungselement (9) zwei reflektorseitige Befestigungsbügel (21, 22) zum lösbaren Befestigen des Befestigungselements (9) an dem Reflektor (5) aufweist,
- die Basiswand (6) des Reflektors (5) zwei zu den zwei reflektorseitigen Befestigungsbügeln (21, 22) komplementäre Aussparungen zum wenigstens teilweisen Aufnehmen der reflektorseitigen Befestigungsbügel (21, 22) aufweist.

8. Leuchte (1) nach Anspruch 7,
**dadurch gekennzeichnet, dass**
die zwei reflektorseitigen Befestigungsbügel (21, 22) in einem in den Aussparungen der Basiswand (6) aufgenommenen Zustand gegen die Basiswand (6) des Reflektors (5) vorgespannt sind.

9. Leuchte (1) nach Anspruch 7 oder 8,
**dadurch gekennzeichnet, dass**
- das jeweilige Befestigungselement (9) an einem der beiden reflektorseitigen Befestigungsbügel (21, 22) aus der entsprechenden Aussparung der Basiswand (6) des Reflektors (5) aushängbar ist und um den anderen am Reflektor (5) eingehängten reflektorseitigen Befestigungsbügel (21, 22) schwenkbar ist,
- der Diffusor (8), insbesondere für einen Austausch des Leuchtmittels (4), um eine durch den wenigstens einen am Reflektor (5) eingehängten reflektorseitigen Befestigungsbügel (21, 22) definierte Schwenkachse schwenkbar ist.

10. Leuchte (1) nach einem der vorhergehenden Ansprüche,
**dadurch gekennzeichnet, dass**
- die beiden Seitenwände (7) des Reflektor-Querschnittsprofils bezüglich des Leuchtmittels (4) jeweils ein distales Ende (33) aufweisen, so dass mittels einer die beiden distalen Enden (33) verbindenden Verbindungsgeraden (V) eine Austrittsebene (27) des Reflektors (5) definiert ist,
- der Diffusor (8) in dem Querschnittsprofil wenigstens teilweise auf einer von dem Leuchtmittel (4) abgewandten Seite der Austrittsebene (27) angeordnet ist.

11. Leuchte (1) nach einem der vorhergehenden Ansprüche,
**dadurch gekennzeichnet, dass**
am Diffusor (8) an einer dem Leuchtmittel (4) zugewandten Seite ein Reflektorelement (29) angeordnet ist.

12. Leuchte (1) nach Anspruch 11,
**dadurch gekennzeichnet, dass**
- jeder der beiden Diffusor-Schenkel (15, 16) in dem Querschnittsprofil jeweils in einem dem Diffusor-Basisabschnitt (14) zugewandten Randbereich einen nach innen zu dem Diffusor-Basisabschnitt (14) hin vorstehenden nasenartigen ausgebildeten Fortsatz (30) aufweist,
- das Reflektorelement (29) in einem am Diffusor (8) befestigten Zustand mittels der beiden nasenartig ausgebildeten Fortsätze (30) an dem Diffusor-Basisabschnitt (14) gehalten ist.

13. Leuchte (1) nach Anspruch 12,
**dadurch gekennzeichnet, dass**
- das Reflektorelement (29) als sich in der Längsrichtung (L) erstreckende Reflektorelement-Profilschiene mit einem winkelförmigen Querschnittsprofil und mit zwei in einem vorbestimmten Winkel, insbesondere einem rechten Winkel, zueinander angeordneten Reflektorelement-Schenkeln (31), ausgebildet ist,
- die beiden Reflektorelement-Schenkel (31) des Reflektorelements (29) sich in dem an dem Diffusor (8) befestigten Zustand an den beiden nasenartig ausgebildeten Fortsätzen (30) des Diffusor-Basisabschnitts (14) abstützen.

## Claims

1. Luminaire (1),
- comprising a support profile (2) which extends in a longitudinal direction (L) and is intended to be mounted to a wall or ceiling,
- comprising at least one device support (3) attached to the support profile (2),
- comprising at least one illumination means (4) fixed to the device support (3),
- comprising at least one reflector (5) which is fixed to the device support (3) and has, in a reflector cross-sectional profile, a base wall (6) and two, preferably curved, side walls (7) which protrude from the base wall (6),
- comprising at least one diffusor (8) arranged at a distance from the reflector (5),
- the diffusor (8) being formed as a profile rail, the diffusor cross-sectional profile of which has a diffusor base portion (14) which extends in the longitudinal direction (L) and two diffusor legs (15, 16) which protrude laterally from the diffusor base portion (14),
- the diffusor (8) being detachably attached to the base wall (6) of the reflector (5) by at least one attachment element (9),
**characterised in that**
each of the attachment elements (9) is a wire formed part (10) produced from a single wire.

2. Luminaire (1) according to claim 1, **characterised in that** each attachment element (9) is designed as a clamp-like spring element which spans two opposite sides of the illumination means (4) without touching them.

3. Luminaire (1) according to either claim 1 or claim 2, **characterised in that**, when attached to the diffusor (8) and the reflector (5), each attachment element (9) acts to axially secure the diffusor (8) in relation to the reflector (5).

4. Luminaire (1) according to any of the preceding claims, **characterised in that** each attachment element (9) is produced from a resilient metal, in particular steel.

5. Luminaire (1) according to any of the preceding claims, **characterised in that**
- each of the two diffusor legs (15, 16) has, in an edge region facing away from the diffusor base portion (14) in the diffusor cross-sectional profile in each case, a diffusor retaining portion (17, 18) which protrudes inwards towards the diffusor base portion (14),
- two recesses (19, 20) for releasably attaching the attachment element (9) are provided on each of the diffusor retaining portions (17, 18) and arranged so as to be spaced apart in the longitudinal direction (L),
- each attachment element (9) has two diffusor-side attachment clips (11, 12) which complement the diffusor retaining portions (17, 18) of the diffusor (8) and, when attached, are guided through the two recesses (19, 20) in the diffusor retaining portion, respectively, and rest against the respective diffusor retaining portion (17, 18) in a region between the two recesses.

6. Luminaire (1) according to claim 5, **characterised in that** the two diffusor-side attachment clips (11, 12) are pretensioned against the diffusor retaining portions (17, 18) of the diffusor legs (15, 16) when the attachment element (9) is attached to the diffusor (8).

7. Luminaire (1) according to any of the preceding claims, **characterised in that**
- the attachment element (9) comprises two reflector-side attachment clips (21, 22) for releasably attaching the attachment element (9) to the reflector (5),
- the base wall (6) of the reflector (5) comprises two recesses which complement the two reflector-side attachment clips (21, 22) and are intended to receive the reflector-side attachment clips (21, 22) at least in part.

8. Luminaire (1) according to claim 7, **characterised in that** two reflector-side attachment clips (21, 22) are pretensioned against the base wall (6) of the reflector (5) when received in the recesses in the base wall (6).

9. Luminaire (1) according to either claim 7 or claim 8, **characterised in that**
- each attachment element (9) can hang out of the corresponding recess in the base wall (6) of the reflector (5) on one of the two reflector-side attachment clips (21, 22) and can be pivoted around the other reflector-side attachment clip (21, 22) mounted on the reflector (5),
- the diffusor (8) can be pivoted about a pivot axis defined by the at least one reflector-side attachment clip (21, 22) mounted on the reflector (5), in particular for the purpose of replacing the illumination means (4).

10. Luminaire (1) according to any of the preceding claims, **characterised in that**
- in the reflector cross-sectional profile, the two side walls (7) each have a distal end (33) with respect to the illumination means (4), such that an exit plane (27) of the reflector (5) is defined by a connecting line (V) which connects the two distal ends (33),
- in the cross-sectional profile, the diffusor (8) is arranged on a side of the exit plane (27) facing away from the illumination means (4) at least in part.

11. Luminaire (1) according to any of the preceding claims, **characterised in that** a reflector element (29) is arranged on a side of the diffusor (8) facing the illumination means (4).

12. Luminaire (1) according to claim 11, **characterised in that**
- each of the two diffusor legs (15, 16) have, in an edge region facing the diffusor base portion (14) in the cross-sectional profile in each case, a lug-like projection (30) which protrudes inwards towards the diffusor base portion (14),
- when attached to the diffusor (8), the reflector element (29) is retained on the diffusor base portion (14) by the two lug-like projections (30).

13. Luminaire (1) according to claim 12, **characterised in that**
- the reflector element (29) is formed as a reflector element profile rail which extends in the longitudinal direction (L) and has an angular cross-sectional profile and two reflector element legs (31) arranged at a predetermined angle, in particular a right angle, to one another,
- when attached to the diffusor (8), the two reflector element legs (31) of the reflector element (29) rest against the two lug-like projections (30) of the diffusor base portion (14).

## Revendications

1. Lampe (1),
- avec un profilé porteur (2) s'étendant dans un sens longitudinal (L) pour le montage sur une paroi ou un plafond,
- avec au moins un support d'appareil (3) fixé sur le profilé porteur (2),
- avec au moins un moyen d'éclairage (4) monté sur le support d'appareil (3),
- avec au moins un réflecteur (5) monté sur le support d'appareil (3), qui présente dans un profilé de section transversale de réflecteur une paroi de base (6) et deux parois latérales (7), de préférence courbées, dépassant de la paroi de base (6),
- avec au moins un diffuseur (8) agencé à distance du réflecteur (5),
- le diffuseur (8) étant réalisé comme un rail profilé, dont le profilé de section transversale de diffuseur présente une section de base de diffuseur (14) s'étendant dans le sens longitudinal (L) et deux branches de diffuseur (15, 16) dépassant latéralement de la section de base de diffuseur (14),
- le diffuseur (8) étant fixé de manière détachable à l'aide d'au moins un élément de fixation (9) sur la paroi de base (6) du réflecteur (5),
**caractérisée en ce que**
l'élément de fixation respectif (9) est une partie en forme de fil (10) fabriquée en un seul fil.

2. Lampe (1) selon la revendication 1,
**caractérisée en ce que**
l'élément de fixation respectif (9) est réalisé comme un élément de ressort de type agrafe, qui recouvre le moyen d'éclairage (4) sans contact sur deux côtés opposés.

3. Lampe (1) selon la revendication 1 ou 2,
**caractérisée en ce que**
l'élément de fixation (9) respectif agit dans un état fixé sur le diffuseur (8) et le réflecteur (5) comme blocage axial pour le diffuseur (8) par rapport au réflecteur (5).

4. Lampe (1) selon l'une quelconque des revendications précédentes,
**caractérisée en ce que**
l'élément de fixation (9) respectif est fabriqué en un métal élastique comme un ressort, en particulier en acier.

5. Lampe (1) selon l'une quelconque des revendications précédentes,
**caractérisée en ce que**
- chacune des deux branches de diffuseur (15, 16) présente, dans le profilé de section transversale de diffuseur respectivement dans une zone de bord opposée à la section de base de diffuseur (14), une section de retenue de diffuseur (17, 18) dépassant vers l'intérieur vers la section de base de diffuseur (14),
- deux évidements (19, 20) agencés à distance l'un de l'autre dans le sens longitudinal (L) sont prévus sur la section de retenue de diffuseur (17, 18) respective pour la fixation détachable de l'élément de fixation (9),
- l'élément de fixation (9) présente respectivement deux étriers de fixation (11, 12) côté diffuseur complémentaires aux sections de retenue de diffuseur (17, 18) du diffuseur (8), qui sont guidés dans un état fixé respectivement au travers des deux évidements (19, 20) de la section de retenue de diffuseur et s'appuient dans une zone entre les deux évidements sur la section de retenue de diffuseur (17, 18) respective.

6. Lampe (1) selon la revendication 5,
**caractérisée en ce que**
les deux étriers de fixation côté (11, 12) diffuseur sont précontraints dans un état fixé sur le diffuseur (8) de l'élément de fixation (9) contre les sections de retenue de diffuseur (17, 18) des branches de diffuseur (15, 16).

7. Lampe (1) selon l'une quelconque des revendications précédentes,
**caractérisée en ce que**
- l'élément de fixation (9) présente deux étriers de fixation (21, 22) côté réflecteur pour la fixation détachable de l'élément de fixation (9) sur le réflecteur (5),
- la paroi de base (6) du réflecteur (5) présente deux évidements complémentaires aux deux étriers de fixation (21, 22) côté réflecteur pour la réception au moins partielle des étriers de fixation (21, 22) côté réflecteur.

8. Lampe (1) selon la revendication 7,
**caractérisée en ce que**
les deux étriers de fixation (21, 22) côté réflecteur sont précontraints dans un état reçu dans les évidements de la paroi de base (6) contre la paroi de base (6) du réflecteur (5).

9. Lampe (1) selon la revendication 7 ou 8,
**caractérisée en ce que**
- l'élément de fixation (9) respectif peut être décroché sur l'un des deux étriers de fixation (21, 22) côté réflecteur hors de l'évidement correspondant de la paroi de base (6) du réflecteur (5) et peut être pivoté autour des autres étriers de fixation (21, 22) côté réflecteur accroché sur le réflecteur (5),
- le diffuseur (8), en particulier pour un remplacement du moyen d'éclairage (4), peut être pivoté autour d'un axe de pivotement défini par l'au moins un étrier de fixation (21, 22) côté réflecteur accroché sur le réflecteur (5).

10. Lampe (1) selon l'une quelconque des revendications précédentes,
**caractérisée en ce que**
- les deux parois latérales (7) du profilé de section transversale de réflecteur présentent par rapport au moyen d'éclairage (4) respectivement une extrémité distale (33) de sorte qu'un plan de sortie (27) du réflecteur (5) soit défini à l'aide d'une droite de liaison (V) reliant les deux extrémités distales (33),
- le diffuseur (8) est agencé dans le profilé de section transversale au moins en partie sur un côté opposé au moyen d'éclairage (4) du plan de sortie (27).

11. Lampe (1) selon l'une quelconque des revendications précédentes,
**caractérisée en ce que**
un élément de réflecteur (29) est agencé sur le diffuseur (8) sur un côté tourné vers le moyen d'éclairage (4).

12. Lampe (1) selon la revendication 11,
**caractérisée en ce que**
- chacune des deux branches de diffuseur (15, 16) présente dans le profilé de section transversale respectivement dans une zone de bord tournée vers la section de base de diffuseur (14) un prolongement (30) réalisé comme un nez dépassant vers l'intérieur vers la section de base de diffuseur (14),
- l'élément de réflecteur (29) est maintenu dans un état fixé sur le diffuseur (8) à l'aide des deux prolongements (30) réalisés comme un nez sur la section de base de diffuseur (14).

13. Lampe (1) selon la revendication 12,
**caractérisée en ce que**
- l'élément de réflecteur (29) est réalisé comme un rail profilé d'élément de réflecteur s'étendant dans le sens longitudinal (L) avec un profilé de section transversale angulaire et avec deux branches d'élément de réflecteur (31) agencées l'une par rapport à l'autre dans un angle prédéterminé, en particulier un angle droit,
- les deux branches d'élément de réflecteur (31) de l'élément de réflecteur (29) s'appuient dans l'état fixé sur le diffuseur (8) sur les deux prolongements (30) réalisés comme un nez de la section de base de diffuseur (14).
